# FASCICULE DE BREVET EUROPEEN

(11) **EP 0 292 377 B1**
(45) Date de publication et mention de la délivrance du brevet: **18.09.1991**
(21) Numéro de dépôt: 88401191.7
(22) Date de dépôt: 17.05.1988
(51) Int. Cl.: D01H 1/42, B65H 57/22

(54) **Dispositif pour éliminer les fibres libres portées par le ballon de dévidage d'une bobine**
Einrichtung zur Vermeidung freier Fasern, die durch den Fadenballon während des Abspulens verursacht werden
Device for eliminating free fibres carried by the yarn balloon during unwinding of a bobbin

(30) Priorité: 22.05.1987 FR 8707204
(43) Date de publication de la demande: 23.11.1988
(73) Titulaire: N. SCHLUMBERGER & CIE, F-68500 Guebwiller (FR)
(72) Inventeur: Genevray, Henri, F-68500 Guebwiller (FR)
(74) Mandataire: Coutel, Jean-Claude

(56) Documents cités:
- DE-A- 2 425 901

## Description

La présente invention est relative à un dispositif pour éliminer les fibres libres portées par le ballon de dévidage d'une bobine. Elle s'applique en particulier, mais non exclusivement, à un tel dispositif utilisé pour la filature guipée, dans laquelle un fil traverse axialement une broche tournante creuse qui porte une bobine de fil de guipage, ce dernier étant entraîné également dans la broche creuse (voir DE-A-2425901).

Lorsqu'il existe des fibres libres en suspension, notamment des fibres courtes non guipées, celles-ci sont très souvent happées et accrochées par le ballon de fil, ce qui entraîne soit une casse du fil dans le cas d'une accumulation trop importante de fibres libres, soit un défaut dans le fil résultant du fait que les fibres libres sont entraînées également dans la broche creuse.

L'invention a pour but de remédier à ces inconvénients en fournissant un dispositif simple et fiable qui permette d'éliminer efficacement les fibres libres.

A cet effet, le dispositif selon l'invention est caractérisé par le fait qu'il comporte un anneau fermé fixe qui entoure la bobine à son extrémité de dévidage et qui présente un plan général incliné d'un angle aigu sur l'axe de rotation de la broche.

Par exemple, l'angle d'inclinaison est compris entre 5° et 80°, et vaut de préférence environ 30°.

L'anneau peut être circulaire, avec son centre situé sur l'axe de la broche, de sorte qu'en projection axiale il donne une ellipse. En variante, l'anneau est lui-même elliptique, l'ellipse étant agencée pour que sa projection axiale soit un cercle dont le centre est situé également sur l'axe de la broche.

Dans le sens axial, l'anneau peut s'étendre par exemple sur le premier tiers de la bobine, sa partie supérieure étant située sensiblement au niveau de l'entrée du fil dans la broche creuse.

On comprendra bien l'invention à la lecture de la description qui va suivre et en référence au dessin annexé dans lequel:
Fig. 1 est une vue schématique en élévation montrant un système de filature guipée comportant le dispositif selon un mode de réalisation de l'invention; et
Fig. 2 est une vue de gauche de la Fig. 1 montrant la bobine, une partie de la broche et le dispositif selon l'invention.

On a représenté sur les figures une installation de guipage qui comporte, de manière connue, des rouleaux étireurs d'entrée 1 d'alimentation en fil 2 à guiper, une broche creuse tournante 3, un support fixe 4 pour la broche 3, des moyens 5 portés par la broche 3 pour supporter une bobine coaxiale 6 d'un fil de guipage 7, et des rouleaux délivreurs 8, à la sortie de la broche 3, pour extraire et délivrer le fil guipé 9.

Pour éviter que le fil de guipage 7, qui est délivré par la bobine 6, ne forme un ballon de grande amplitude susceptible de happer et d'accrocher les fibres libres en suspension, et pour éliminer les fibres qui se seraient éventuellement accrochées au fil, on prévoit, selon l'invention, un anneau fermé fixe 10 qui entoure à distance la bobine 6, à l'extrémité de dévidage de celle-ci, et qui présente un plan général incliné d'un angle aigu α par rapport à l'axe de rotation de la broche, c'est-à-dire à la direction axiale de défilement des fils 2,7 dans la broche.

Par exemple, cet angle d'inclinaison est compris entre 5 et 80° et, de préférence, il vaut environ 30°.

L'anneau 10 présente une surface intérieure courbe convexe pour assurer un bon glissement du fil 7. Par exemple, l'anneau 10 est constitué par un fil en acier inoxydable.

A son extrémité la plus inférieure, l'anneau 10 est porté par une lame verticale 11 qui, à son extrémité inférieure, est elle-même portée par un collier 12 assujetti au support 4 de la broche.

Suivant le mode de réalisation préféré représenté, l'anneau 10 est en forme d'ellipse qui est déterminée de telle manière que, en projection axiale, elle apparaisse comme un cercle qui est centré sur l'axe de la broche. En variante, par exemple pour des raisons de simplicité de fabrication, l'anneau 10 peut être circulaire, auquel cas sa projection axiale est une ellipse plus ou moins aplatie suivant l'angle d'inclinaison de l'anneau par rapport à l'axe de la broche.

Dans la direction axiale, l'anneau 10 s'étend sur une partie seulement de la longueur de la bobine 6, par exemple au plus sur son premier tiers, et sa partie supérieure est située sensiblement au niveau de l'entrée de la broche creuse 3.

Du fait que l'anneau 10 est incliné et situé axialement seulement dans la première partie de la bobine 6, il évite la formation du ballon habituel de grande amplitude quand le fil 7 vient de l'extrémité inférieure de la bobine, alors qu'il ne gêne en rien le dévidage lorsque le fil 7 provient de l'extrémité supérieure de la bobine, car alors il n'est pas en contact avec le fil. Au surplus, quand il coopère avec le fil 7, l'anneau 10, par le frottement qu'il exerce néanmoins sur le fil, retient les éventuelles fibres libres qui se seraient accrochées et les sépare du fil.

## Revendications

1. Dispositif pour éliminer les fibres libres portées par le ballon de dévidage d'une bobine (6) portée par une broche tournante (3), caractérisé par le fait qu'il comporte un anneau fermé fixe (10) qui entoure la bobine (6) à son extrémité de dévidage et qui présente un plan général incliné d'un angle aigu (α) sur l'axe de rotation de la broche (3).

2. Dispositif selon la revendication 1, caractérisé par le fait que l'angle d'inclinaison (α) du plan général de l'anneau (10) par rapport à l'axe de la broche est compris entre 5° et 80° et vaut de préférence environ 30°.

3. Dispositif selon l'une des revendication 1 et 2, caractérisé par le fait que l'anneau (10) est circulaire et que son centre est situé sur l'axe de la broche (3).

4. Dispositif selon l'une des revendications 1 et 2, caractérisé par le fait que l'anneau (10) est une ellipse agencée pour que sa projection axiale soit un cercle dont le centre est situé sur l'axe de la broche (3).

5. Dispositif selon l'une des revendications 1 à 4, caractérisé par le fait que la partie supérieure de l'anneau est située sensiblement au niveau de l'entrée du fil dans la broche.

6. Dispositif selon l'une des revendications 1 à 5, caractérisé par le fait qu'il appartient à une installation de filature guipée, dans laquelle le fil de guipage (7), provenant de la bobine (6), pénètre dans la broche creuse (3) conjointement avec un fil à guiper (2).

## Patentansprüche

1. Einrichtung zur Vermeidung freier Fasern, die durch den Fadenballon während des Abspulens einer von einer Drehspindel (3) getragenen Spule (6) verursacht werden, dadurch gekennzeichnet, daß sie einen geschlossenen, feststehenden Ring (10) umfaßt, welcher die Spule (6) an seinem Abspulende umgibt und der eine Hauptebene aufweist, die in einem spitzen Winkel (α) zur Drehachse der Spindel (3) geneigt ist.

2. Einrichtung nach Anspruch 1, dadurch gekennzeichnet, daß der Neigungswinkel (α) der Hauptebene des Rings (10) gegenüber der Achse der Spindel zwischen 5° und 80° liegt und vorzugsweise etwa 30° beträgt.

3. Einrichtung nach Anspruch 1 oder 2, dadurch gekennzeichnet, daß der Ring (10) kreisförmig ist und daß sein Mittelpunkt auf der Achse der Spindel (3) liegt.

4. Einrichtung nach Anspruch 1 oder 2, dadurch gekennzeichnet, daß der Ring (10) eine Ellipse ist, welche so angeordnet ist, daß ihre axiale Projektion ein Kreis ist, dessen Mittelpunkt auf der Achse der Spindel (3) liegt.

5. Einrichtung nach einem der Ansprüche 1 bis 4, dadurch gekennzeichnet, daß der obere Teil des Ringes etwa auf gleicher Höhe mit dem Eintritt des Fadens in die Spindel liegt.

6. Einrichtung nach einem der Ansprüche 1 bis 5, dadurch gekennzeichnet, daß sie zu einer Anlage für Fadenumspinnung gehört, in welcher der von der Spule (6) kommende Umspinnungsfaden (7) zusammen mit einem zu umspinnenden Faden (2) in die Hohle Spindel (3) hineinläuft.

## Claims

1. Device for eliminating the free fibres carried by the unreeling balloon of a reel (6) supported by a rotating spindle (3), characterized in that it comprises a fixed closed ring (10) which surrounds the reel (6) at its unreeling end and which exhibits a general plane slanting by an acute angle (α) to the rotational axis of the spindle (3).

2. Device according to claims 1, characterized in that the slanting angle (α) of the general plane of the ring (10) relative to the axis of the spindle is comprised between 5° and 80° and is preferably about 30°.

3. Device according to either claim 1 or 2, characterized in that the ring (10) is circular and that its centre is situated on the axis of the spindle (3).

4. Device according to either claim 1 or 2, characterized in that the ring (10) is an ellipse arranged so that its axial projection is a circle the centre of which is situated on the axis of the spindle (3).

5. Device according to one of claims 1 to 4, characterized in that the upper part of the ring is situated substantially at the level of the entry of the yarn into the spindle.

6. Device according to one of claims 1 to 5, characterized in that it belongs to a covered spinning installation in which the covering yarn (7) coming from the reel (6) enters the hollow spindle (3) jointly with a yarn (2) to be covered.
